# EUROPÄISCHE PATENTSCHRIFT

(11) **EP 0 140 908 B1**
(45) Veröffentlichungstag und Bekanntmachung des Hinweises auf die Patenterteilung: **27.07.1988**
(21) Anmeldenummer: 84901187.9
(22) Anmeldetag: 23.03.1984
(51) Int. Cl.: E04B 1/19

(54) **KNOTENVERBINDUNG DER FACHWERKSTÄBE EINES RAUMFACHWERKS**
NODE CONNECTION OF FRAMEWORK BARS FOR A THREE-DIMENSIONAL FRAME-WORK
NOEUD DE LIAISON DES BARRES D'UN TREILLIS TRIDIMENSIONNEL

(30) Priorität: 19.04.1983 CH 2089/83
(43) Veröffentlichungstag der Anmeldung: 15.05.1985
(73) Patentinhaber: STIENEN, Karl Heinz, CH-3067 Boll (CH); TRÖHLER, Paul, CH-3065 Bolligen (CH)
(72) Erfinder: STIENEN, Karl Heinz, CH-3067 Boll (CH)
(74) Vertreter: Keller, Hartmut
(86) Internationale Anmeldenummer: CH8400051
(87) Internationale Veröffentlichungsnummer: WO8404123

(56) Entgegenhaltungen:
- FR-A- 2 136 936
- FR-A- 2 250 395
- FR-A- 2 310 488

## Beschreibung

Die Erfindung bezieht sich auf eine Knotenverbindung der Fachwerkstäbe eines Raumfachwerks von der im Oberbegriff des Patentanspruchs 1 angegebenen Art.

Solche Knotenverbindungen sollen die an den Knotenstellen des Raumfachwerks teils in rechten und teils in schiefen Winkeln zusammentreffenden, in der Regel aus Stahlrohr bestehenden Fachwerkstäbe fest und starr zusammenhalten.

Es ist eine Knotenverbindung gemäss dem Oberbegriff des Patentanspruchs 1 bekannt (FR-A-2250395), bei dem die Vertiefungen der Paare einander zugewandter Grenzflächen der Teile des Knotenelementkörpers halbzylindrisch sind, zur Bildung zylindrischer, den Enden der rohrförmigen Fachwerkstäbe angepasster Hohlräume. Dabei ist zur Bildung dieser Hohlräume für die Enden von vier in einer Aequatorialebene des kugelförmigen Knotenelements rechtwinklig zusammentreffende Fachwerkstäbe eine der an dieser Ebene einander zugewandten Grenzflächen kreisförmig und mit zwei diametralen, einander rechtwinklig kreuzenden, halbzylindrischen Vertiefungen versehen. Die andere Grenzfläche ist bei einer Ausführungsart kreisringförmig und mit radialen, halbzylindrischen Vertiefungen versehen, die sich vom äusseren zum inneren Kreisringrand erstrecken, wobei ihre Länge etwa dem Aussendurchmesser der Fachwerkstäbe entspricht, und ihr Abstand vom Kreisringmittelpunkt (geometrischen Knotenpunkt) grösser als der Aussendurchmesser der Fachwerkstäbe ist. Bei einer anderen Ausführungsart sind beide an der Aequatorialebene einander zugewandte Grenzflächen kreisförmig und mit diametralen, einander rechtwinklig kreuzenden, halbzylindrischen Vertiefungen versehen. Für die Enden von vier weiteren Fachwerkstäben, die in zu der Aequatorialebene schrägen Richtungen zusammentreffen, sind bei beiden Ausführungsarten durch Paare einander gegenüberliegender, halbzylindrischen Vertiefungen an Grenzflächen Hohlräume gebildet, deren Länge ebenfalls etwa dem Aussendurchmesser der Fachwerkstäbe entspricht und deren Abstand vom geometrischen Knotenpunkt grösser als der Aussendurchmesser der Fachwerkstäbe ist, wobei diese Hohlräume und Fachwerkstabenden für einen zusätzlichen Formschluss ausgebildet sind. Die zylindrischen Flächen sind für den Kraftschluss ungünstig, weil eine grossflächige Berührung dabei praktisch nicht möglich ist.

Die Fachwerkstäbe sind durch das Knotenelement um so fester und starrer miteinander verbunden, je grösser die Länge der Fachwerkstabenden ist, an der die Teile des Knotenelements kraftschlüssig oder kraft- und formschlüssig angreifen. Diese Länge ist einerseits dadurch begrenzt, dass die Fachwerkstabenden einander zum Knotenpunkt hin immer näher kommen, so dass sie schliesslich nicht mehr - wie erforderlich - im Knotenelement einzeln fest umfasst werden können. Dadurch ist ein Mindestabstand der Fachwerkstabenden vom Knotenpunkt gegeben. Dieser Mindfestabstand führt zusammen mit der Länge der Fachwerkstabenden, an der das Knotenelement zur Erzielung einer bestimmten, festen und starren Verbindung der Fachwerkstäbe angreifen muss, zu technisch bedingten Mindestabmessungen des Knotenelements, bei dessen Kugelform zu einem Mindestdurchmesser. Sind die Fachwerkstabenden, wie bei dem bekannten Knotenelement, verschieden lang im Knotenelement gefasst, dann kommt es für die Festigkeit ihrer Verbindung an den Knotenstellen des Raumfachwerks auf die am kürzesten gefassten Stäbe an, so wie eine Kette nicht fester sein kann als ihr schwächstes Glied. Durch diese Mindestabmessungen bzw. diesen Mindestdurchmesser des Knotenelements ist die ästhetische Gestaltungsfreiheit des Architekten insofern begrenzt, als kleinere Knotenelemente nicht realisierbar sind. Auch sind die grossen Knotenelemente verhältnismässig schwer, weshalb Teile des bekannten Knotenelements giesstechnisch aufwendig teilweise hohl ausgeführt sind. Das über die Mindestabmessungen bzw. den Mindestdurchmesser des Knotenelements Gesagte gilt sinngemäss auch für ein ähnliches, bekanntes Knotenelement für rohrförmige Fachwerkstäbe (FR-A-2 310 488). bei dem jedoch nur eine kraftschlüssige Verbindung vorgesehen ist, und die Teile des Knotenelements nicht teilweise hohl ausgeführt sind. Bei einem gattungsmässig anderen, bekannten Knotenelement mit Fachwerkstäben (FR-A-2136 936) ist an jedem Fachwerkstabende eine Kugel vorgesehen, die in einem teilzylindrischen oder teils durch eine gewölbte, hohle und teils durch eine erhaben konische Fläche begrenzten Hohlraum gelagert ist. Dabei ist der Fachwerkstab begrenzt schwenkbar mit dem Knotenelement verbunden. Ein auf ihn ausgeübter Zug muss auch bei grossem Kugeldurchmesser von sehr kleinen Berührungsflächen mit dem Knotenelement aufgenommen werden. Dies erfordert bei der für Raumfachwerke notwendigen Zugfestigkeit der Verbindung grosse Kugeln, die ebenfalls einen grossen Durchmesser des halbkugel- oder kugelförmigen Knotenelements bedingen.

Hier will die Erfindung Abhilfe schaffen. Durch die Erfindung, wie sie in den Patentansprüchen gekennzeichnet ist, wird die Aufgabe gelöst, ein Knotenelement und einen diesem angepassten Fachwerkstab zu schaffen, bei deren Gestaltung ästhetischen Wünschen weitgehender entsprochen werden kann.

Die durch die Erfindung erzielten Vorteile sind im wesentlichen darin zu sehen, dass die plattenförmigen, vorzugsweise zu ihren freien Enden hin trapezartig verjüngten Fachwerkstabansätze im Knotenelement bis nahe an den geometrischen Knotenpunkt kraftschlüssig an ebenen Flächen und ggf. auch formschlüssig gefasst werden, was kleinere Knotenelemente und damit ein ästhetisch weniger schwerfällig wirkendes räumliches Fachwerk ermöglicht.

Im folgenden wird die Erfindung anhand der lediglich zwei Ausführungswege darstellenden Zeichnung näher erläutert. Es zeigen :
Fig. 1 eine Draufsicht auf einen Fachwerkknoten,
Fig. 2 einen Schnitt nach der Linie II-II in Fig. 1
Fig. 3 eine Draufsicht auf eine andere Ausführungsform eines Fachwerkknotens,
Fig. 4 einen Schnitt nach der Linie IV-IV in Fig. 3,
Fig. 5 und 6 je eine Variante zu Fig. 2 und 4, und
Fig. 7 einen Schnitt nach der Linie VII-VII durch das Fachwerkstabende in Fig. 5.

Nach Fig. 1 und 2 ist ein kugelförmiger Knotenelementkörper aus zwei Teilen 1 und 2 zusammengesetzt, die durch eine Schraube 3 zusammengehalten sind. Der Teil 1 hat die Form einer Halbkugel 4 mit in Abständen voneinander angeformten Ansätzen 5, die Teile von unter 45° zum Kugelmittelpunkt 6 hin abgeschnittenen Kugelkeilen sind. In Fig. 2 ist die Grenze zwischen der Halbkugelform und einem der Ansätze 5 durch eine punktierte Linie 7 angegeben. Der andere Teil 2 hat die Form eines Kugelausschnitts (Kugelkalotte) 8 mit angeformten Ansätzen 9, die zwischen die Ansätze 5 greifen und ebenfalls Teile von Kugelkeilen bilden. In Fig. 2 ist die Grenze zwischen der Kugelausschnittform und einem der Ansätze 9 durch eine punktierte Linie 10 angegeben.

Die in Fig. 1 untere Stirnfläche 13 jedes Ansatzes 9 und eine der sich an der Halbkugelbasis 7 zwischen zwei Ansätzen 5 erstreckende Fläche 14 bilden ein Paar aneinander angrenzender bzw. einander benachbarter (vergl. w.u.) Grenzflächen der Teile 1 und 2. Die in Fig. 2 obere Stirnfläche 15 jedes Ansatzes 5 und eine der sich am Mantel 10 der Kugelausschnittform 8 zwischen zwei Ansätzen 9 erstreckenden Flächen 16 bilden weitere Paare aneinander angrenzender bzw. einander benachbarter (vergl. w.u.) Grenzflächen. Ausserdem liegen die Keilflächen (Seitenflächen) 18 benachbarter Ansätze 5 und 9 aneinander an.

An jedem dieser beiden, in Umfangsrichtung (bezogen auf die Achsenlinie der Schraube 3) miteinander abwechselnden Grenzflächenpaare 13, 14 und 15, 16 ist ein auf das Kugelzentrum 6 gerichteter, an der Kugeloberfläche offener Hohlraum 20 bzw. 21 gebildet, in dem ein ihm angepasster Ansatz 23 eines Fachwerkstabes 24 sitzt und kraftschlüssig oder nach Fig. 5 oder 6 formschlüssig bzw. kraft- und formschlüssig gehalten ist. Zur Bildung dieser Hohlräume 20 und 21 kann jeweils eine oder können beide Grenzflächen mit einer Vertiefung versehen sein. Die Hohlräume können sich in Umfangsrichtung (bezogen auf die Achsenlinie der Schraube 3) bis an die Keilflächen 18 erstrecken, so dass die Flächen 13, 14 bzw. 15, 16 der Grenzflächenpaare einander nicht oder nur zwischen dem inneren Ende des Hohlraumes 20 bzw. 21 und dem für die Schraube 3 vorgesehenen Loch berühren und im übrigen benachbart sind. Bei der dargestellten Ausführungsform ist der Ansatz 23 der Fachwerkstäbe 24 eine teilweise im rohrförmigen Stabkörper 25 (Fig. 5-7) steckende, am aus diesem herausragenden Ende trapezförmig verjüngte Platte, die in Schlitze des rohrförmigen Stabkörpers 25 geschweisst ist und bei hinreichendem Rohrinnendurchmesser auch innen an das Rohr geschweisst sein kann. Der Ansatz 23 kann auch an einem in das Rohr eingesetzten Zapfen gebildet sein, der zweckmässig ein oder mehrere Löcher hat, die es ermöglichen, den mit den Ansätzen versehenen Fachwerkstab auch innen durch Feuerverzinken vor Rost zu schützen. Die Ansätze 23 können zwecks Formschluss statt mit Vertiefungen (Fig. 5 und 6) auch mit Vorsprüngen, z. B. Buckeln, versehen sein, wobei der Querschnitt der Ansätze nicht herabgesetzt ist, und die den Vorsprüngen entsprechenden, an den zweckmässig gegossenen Kugelteilen vorzusehenden Vertiefungen giesstechnisch günstiger sind als Ansatzvertiefungen entsprechende, erhabene Stellen. Auch kann der Formschluss durch seitliche Vorsprünge, d. h. verbreiterte Stellen erzielt werden. Die der Kugelfläche zugewandte Flanke von Vorsprüngen kann senkrecht zur Stablängsrichtung verlaufen, so dass die bei einem auf den Stab ausgeübten Zug auftretende Kraft keine die Kugelteile, zwischen denen der Ansatz gehalten ist, auseinander treibende Komponente hat.

Nach Fig. 3 und 4 ist ein kugelförmiger Knotenelementkörper aus drei Teilen 31, 32 und 33 zusammengesetzt, die durch eine Schraube 3 zusammengehalten sind. Der Teil 31 hat die Form einer Halbkugel; der Teil 32 ist ein ringförmiger Körper mit einer ebenen, an der ebenen Fläche 35 der Halbkugel 31 anliegenden bzw. dieser benachbarten Fläche 36. Er ist am Umfang durch eine Kugelzone und an seiner der Halbkugel 31 abgewandten Seite durch eine konische Fläche 37 mit im Kugelzentrum 6 liegender Kegelspitze begrenzt. Der Teil 33 ist ein Kugelausschnitt, dessen konische Fläche 38 an die Fläche 37 angrenzt. Die beiden ebenen Flächen 35 und 36 der Teile 31 und 32 bilden ein erstes Paar aneinander anliegender Grenzflächen, und die beiden konischen Flächen 37 und 38 der Teile 32 und 33 bilden ein zweites Paar aneinander anliegender Grenzflächen. An jedem dieser Grenzflächenpaare sind mehrere, je einem der Hohlräume 20 bzw. 21 entsprechende Hohlräume zur Aufnahme der Ansätze 23 der Fachwerkstäbe 24 gebildet, für die das zu Fig. 1 und 2 Gesagte sinngemäss gilt. Die Ausführungsform nach Fig. 3 und 4 ermöglicht, weil sie dreiteilig ist, einen besseren Kraftschluss bzw. erfordert dafür eine geringere Präzision als die im Zusammenhang mit Fig. 1 und 2 beschriebene. Bei beiden Ausführungsformen können die konischen Flächen 15 und 16 bzw. 37 und 38 durch Pyramidenmantelflächen ersetzt werden. Die ermöglicht es, die Hohlräume 21 für Fachwerkstabenden 23 mit rechteckigem Querschnitt durch eine Vertiefung an jeweils nur einer der Flächen dieser Grenzflächenpaare 15, 16 und 37, 38 zu bilden. Bei den Paaren ebener Grenzflächen 13, 14 bzw. 35, 36 ist dies ohne weiteres möglich.

Die Kugelform ist zwar technisch zweckmässig und ästhetisch, aber nicht funktionsnötig. Die in Fig. 2 und 4 obere Hälfte kann z. B. auch wie ein Polyeder begrenzt sein, während die untere Hälfte weitgehend beliebig gestaltet werden kann.

Die in Fig. 1 bis 4 dargestellten Knotenelemente sind wie ersichtlich für vier in einer Ebene liegende Gurtstäbe und für vier Diagonalstäbe an ein und derselben Seite der Gurtebene ausgeführt. Die Ausführungsform nach Fig. 3 und 4 kann ohne weiteres für weitere vier Diagonalstäbe an der anderen Seite der Gurtebene ausgeführt werden, indem der Teil 31 durch einen dem Teil 32 gleichen und einen dem Teil 33 gleichen Teil ersetzt wird, die spiegelbildlich zu den Teilen 32 und 33 anzuordnen sind.

## Patentansprüche

1. Knotenverbindung der Fachwerkstäbe eines Raumfachwerks, bei der ein Knotenelementkörper vorgesehen ist, der aus mehreren kraftschlüssig zusammengehaltenen Teilen (1, 2 ; 31, 32, 33) zusammengesetzt ist, die zueinander geneigte Paare einander zugewandter Grenzflächen (13/14, 15/16 ; 35/36, 37/38) haben, die mit Vertiefungen zur Bildung von Hohlräumen (20, 21) versehen sind, die (20, 21) an der Aussenfläche des Knotenelementkörpers offen, auf den geometrischen Knotenpunkt (6) gerichtet und den Enden der Fachwerkstäbe (24) angepasst sind, um diese Enden unter der Wirkung der die Teile (1, 2 ; 31, 32, 33) des Knotenelementkörpers zusammenhaltenden Kraft kraftschlüssig oder kraft- und formschlüssig im Knotenelementkörper zu halten, dadurch gekennzeichnet, dass die Fachwerkstabenden fest mit dem Fachwerkstab (24) verbundene und mit ihm fluchtende plattenförmige Ansätze (23) aufweisen, und dass der Querschnitt der Vertiefungen flach rechteckig ist, zur Bildung von je einem der Ansätze (23) angepassten Hohlräumen (20, 21).

2. Knotenverbindung nach Anspruch 1, dadurch gekennzeichnet, dass die Teile (1, 2 ; 31, 32, 33) des Knotenelementkörpers durch eine Schraube (3), deren Achsenlinie durch den geometrischen Knotenpunkt (6) geht, zusammengehalten sind, und dass die Hohlräume (20, 21) an einem (35/36) oder an mehreren Grenzflächenpaaren (13/14) einer zur Achsenlinie der Schraube (3) senkrechten Ebene und an einem (37/38) oder an mehreren zu dieser Ebene in einem spitzen Winkel verlaufenden, auf den geometrischen Knotenpunkt (6) gerichteten Grenzflächenpaaren (15/16) gebildet sind.

3. Knotenverbindung nach Anspruch 2, dadurch gekennzeichnet, dass der Knotenelementkörper aus zwei Teilen (1, 2) zusammengesetzt ist, von denen der erste (1) an einer zur Schraube (3) senkrechten Fläche (14) vorstehende, in gegenseitigen Abständen um die Schraube (3) herum angeordnete Ansätze (5) mit auf den geometrischen Knotenpunkt (6) gerichteten Stirnflächen (15) und der zweite Teil (2) an einer konischen oder an mehreren ebenen auf den geometrischen Knotenpunkt (6) gerichteten Flächen (16) vorstehende Ansätze (9) mit zur Schraube (3) senkrechten Stirnflächen (13) hat, und dass die Ansätze (5) des ersten Teils (1) zwischen die Ansätze (9) des zweiten Teils (2) greifen, und die Hohlräume (20, 21) je zwischen der Stirnfläche (15 bzw. 13) eines Ansatzes (5 bzw. 9) eines der beiden Teile (1 bzw. 2) und der ihr benachbarten und zu ihr parallelen Fläche (16 bzw. 14) des anderen Teils (2 bzw. 1) gebildet sind, an der dessen Ansätze (5 bzw. 9) vorstehen (Fig. 1 und 2).

4. Knotenverbindung nach Anspruch 3, dadurch gekennzeichnet, dass der zweiteilige Knotenelementkörper (1, 2) kugelförmig ist, dass sein erster Teil (1) die Form einer Halbkugel (4) mit an deren Basis (7) angeformten, Teile von Kugelkeilen bildenden Ansätzen (5), und sein zweiter Teil (2) die Form eines Kugelausschnitts (8) mit ebenfalls Teile von Kugelkeilen bildenden Ansätzen (9) hat, die zwischen die Ansätze (5) des ersten Teils (1) hineingreifen (Fig. 1 und 2).

5. Knotenverbindung nach Anspruch 2, dadurch gekennzeichnet, dass der Knotenelementkörper aus mindestens drei Teilen zusammengesetzt ist, deren erster (31) und zweiter (32) sich in einer Ebene (35, 36) berühren und deren zweiter (32) und dritter (33) sich an einer konischen. Fläche (37, 38) oder an Mantelflächenteilen einer Pyramide berühren, wobei die Kegel- oder Pyramidenspitze im geometrischen Knotenpunkt (6) liegt, und die Hohlräume (20, 21) an diesen Berührungsflächen (35/36 bzw. 37/38) gebildet sind (Fig. 3 und 4).

6. Knotenverbindung nach Anspruch 5, dadurch gekennzeichnet, dass der dreiteilige Knotenelementkörper (31, 32, 33) kugelförmig ist, dass sein erster Teil die Form einer Halbkugel (31) hat, sein zweiter Teil (32) ringförmig ist und eine an die Basis (35) der Halbkugel (31) angrenzende, ebene Fläche (36), eine Kugelzonenfläche und gegenüber seiner ebenen Fläche (36) eine konische Fläche (37) oder Pyramidenmantelflächenteile hat, und der dritte Teil (33) die Form eines Kugelausschnitts hat, mit einer an diese Fläche (37) des zweiten Teils (32) angrenzenden Fläche (38) sowie einer Kugelkappenfläche (Fig. 3 und 4).

7. Knotenverbindung nach Anspruch 5 oder 6, dadurch gekennzeichnet, dass der erste Teil aus einem vierten und einem fünften Teil zusammengesetzt ist, wobei der vierte Teil gleich dem zweiten und der fünfte Teil gleich dem dritten Teil ist, der vierte und fünfte Teil spiegelbildlich zum zweiten und dritten Teil in bezug auf die Ebene angeordnet sind, und an den Grenzflächenpaaren zwischen dem zweiten und vierten sowie zwischen dem vierten und fünften Teil weitere Hohlräume zur Aufnahme von Fachwerkstabenden gebildet sind.

8. Knotenverbindung nach einem der Ansprüche 1 bis 7, dadurch gekennzeichnet, dass die Breite der plattenförmigen Fachwerkstabansätze (23) zu deren freiem Ende hin vorzugsweise trapezartig abnimmt (Fig. 5-7).

9. Knotenverbindung nach einem der Ansprüche 1 bis 8, dadurch gekennzeichnet, dass die Fachwerkstabansätze (23) zur formschlüssigen Verbindung mit dem Knotenelement Einbuchtungen oder Vorsprünge und die Flächen der Hohlräume (20, 21) entsprechende Vorsprünge oder Vertiefungen aufweisen (Fig. 5 und 6).

10. Knotenverbindung nach Anspruch 9, dadurch gekennzeichnet, dass die durch einen auf einen Fachwerkstab ausgeübten Zug belasteten Flächen der Einbuchtungen und Vorsprünge senkrecht zur Fachwerkstablängsrichtung verlaufen.

11. Knotenverbindung nach einem der Ansprüche 1 bis 10, dadurch gekennzeichnet, dass ein hinterer, rechteckiger Teil der plattenförmigen Fachwerkstabansätze (23) im rohrförmigen Fachwerkstabkörper (25) steckt und fest mit diesem verbunden ist.

## Claims

1. Node connection of the framework bars of a three-dimensional framework, on which a node element is provided, which is comprised of a plurality of parts (1, 2 ; 31, 32, 33) held together by force-locking, which have pairs of boundary surfaces (13/14, 15/16 ; 35/36, 37/38) facing each other and inclined in relation to each other, which are provided with recesses for forming open cavities (20, 21), which (20, 21) are open at the external surface of the node element, orientated towards the geometrical nodal point (6) and adapted to the ends of the framework bars (24), in order to hold these ends in the node element by force-locking or by force-locking and form-locking by the action of the force which holds together the parts (1, 2 ; 31, 32, 33) of the node element, characterised in that the framework bar ends are provided with plate-shaped heels (23) which are connected firmly to the framework bar (24) and which are in alignment with it and in that the cross section of the recesses is a flat rectangular shape for forming in each case one of the open cavities (20, 21) adapted to the heels (23).

2. Node connection according to claim 1, characterised in that the parts (1, 2 ; 31, 32, 33) of the node element are held together by a screw (3), the line of axis of which passes through the geometrical nodal point (6) and in that the open cavities (20, 21) are formed at one (35/36) or at a plurality of pairs of boundary surfaces (13/14) of a plane at right angles to the line of axis of the screw (3) and at one (37/38) or a plurality of pairs of boundary surfaces (15/16) running to this plane at an acute angle and orientated towards the geometrical nodal point (6).

3. Node connection according to claim 2, characterised in that the node element is comprised of two parts (1, 2) the first (1) of which is provided with heels (5) protruding at one surface (14) at right angles to the screw (3) and arranged around the screw (3) at reciprocal intervals with end faces (15) orientated towards the geometrical nodal point (6) and the second part (2) of which is provided with heels (9) protruding at one conical or at a multiplicity of even surfaces (16) orientated towards the geometrical nodal point (6) with end faces (13) at right angles to the screw (3) and in that the heels (5) of the first part (1) engage between the heels (9) of the second part (2) and the open cavities (20, 21) are formed in each case between the end face (15 or 13) of a heel (5 or 9) of one of the two parts (1 or 2) and of the surface (16 or 14) of the other part (2 or 1) which is adjacent to it and parallel to it, whereby the heels (5 or 9) of which protrude from it (Figs. 1 and 2).

4. Node connection according to claim 3, characterised in that the node element (1, 2) in two parts is spherical and in that its first part (1) has the shape of a hemisphere (4) with heels (5) forming parts of spherical cones and formed onto its base (7) and its second part (2) has the shape of a sphere section (8) again with heels (9) forming parts of spherical cones, whereby the heels (9) engage between the heels (5) of the first part (1) (Figs. 1 a 2).

5. Node connection according to claim 2, characterised in that the node element is comprised of at least three parts, the first part of which (31) and the second part of which (32) touch each other in a plane (35, 36) and the second (32) and third (33) parts of which touch each other at a conical surface (37, 38) or at generated surface parts of a pyramid, whereby the apex of the cone or pyramid lies in the geometrical nodal point (6) and the open cavities (20, 21) are formed at these contact surfaces (35/36 or 37/38) (Figs. 3 and 4).

6. Node connection according to claim 5, characterised in that the node element (31, 32, 33) in three parts is spherical and in that its first part has the shape of a hemisphere (31), its second part (32) is annular and is provided with an even surface (36) bordering on the base (35) of the hemisphere (31), with a spherical zone surface and with a conical surface (37) or with pyramid generated surface parts opposite its even surface (36) and the third part (33) has the shape of a sphere section with a surface (38) bordering on this surface (37) of the second part (32) as well as a spherical cap surface (Fig. 3 and 4).

7. Node connection according to claim 5 or 6, characterised in that the first part is comprised of a fourth and a fifth part, whereby the fourth part is the same as the second and the fifth part is the same as the third part, the fourth and fifth part are disposed as a mirror image with respect to the second and third part in relation to the plane and further open cavities for receiving framework bar ends are formed at the pairs of boundary surfaces between the second and fourth and between the fourth and fifth part.

8. Node connection according to one of claims 1 to 7, characterised in that the width of the plate-shaped framework bar heels (23) are preferably reduced towards their free end in the form of a trapezium (Figs. 5-7).

9. Node connection according to one of claims 1 to 8, characterised in that the framework bar heels (23) are provided with indentations or protrusions and the surfaces of the open cavities (20, 21) with the corresponding protrusions or recesses (Figs. 5 and 6) for connection to the node element by form-locking.

10. Node connection according to claim 9, characterised in that the surfaces of the indentations and protrusions which are subjected to load by a stress applied to a framework bar run at right angles to the longitudinal direction of the framework bar.

11. Node connection according to one of claims 1 to 10, characterised in that a rear, rectangular part of the plate-shaped framework bar heels (23) is inserted in the tubular framework bar body (25) and connected rigidly to it.

## Revendications

1. Noeud de liaison des barres d'un treillis tridimensionnel dans lequel est prévu un corps d'élément de noeud constitué par l'assemblage de plusieurs parties (1, 2 ; 31, 32, 33) maintenues assemblées à force, qui présentent des surfaces limites (13/14, 15/16 ; 35/36, 37/38) de paires inclinées l'une vers l'autre et tournées l'une vers l'autre qui sont munies de cavités pour la formation d'espaces creux (20, 21), lesquels (20, 21) s'ouvrent sur la surface extérieure du corps de l'élément de nœud, sont dirigés vers le centre géométrique (6) du noeud et sont adaptés aux extrémités des barres (24) du treillis de manière à maintenir ces extrémités à force, ou à force et par concordance de formes, dans le corps de l'élément de noeud sous l'effet de la force maintenant les parties (1, 2 ; 31, 32, 33) du corps de l'élément de nœud, caractérisé en ce que les extrémités des barres du treillis comprennent des embases (23) en forme de plaques qui sont reliées fermement à la barre de treillis (24) et sont en alignement avec elle, et en ce que la section transversale des cavités est de forme rectangulaire et plate en vue de la formation d'espaces creux (20, 21) respectivement adaptés à chacune des embases (23).

2. Noeud de liaison selon la revendication 1, caractérisé en ce que les parties (1, 2 ; 31, 32, 33) du corps de l'élément de noeud sont maintenues assemblées par un boulon (3) dont la ligne axiale passe par le centre géométrique (6) du nœud, et en ce que les espaces creux (20, 21) sont constitués dans une paire (35/36) ou dans plusieurs paires (13/14) de surfaces limites d'un plan perpendiculaire à la ligne axiale du boulon (3) et dans une paire (37/38) ou dans plusieurs paires (15/16) de surfaces limites formant avec ce plan un angle aigu et dirigées vers le centre géométrique (6) du nœud.

3. Noeud de liaison selon la revendication 2, caractérisé en ce que le corps de l'élément de noeud est constitué par l'assemblage de deux parties (1, 2), dont la première (1) comprend des embases (5) en saillie sur une surface (14) perpendiculaire au boulon (3) et disposées autour du boulon (3) à des intervalles mutuels, comprenant des surfaces frontales (15) dirigées vers le centre géométrique (6) du nœud, et la seconde partie (2) comprend des embases (9) en saillie sur une surface conique ou sur plusieurs surfaces planes (16) dirigées vers le centre géométrique (6) du noeud et comprenant des surfaces frontales (13) perpendiculaires au boulon (3), et en ce que les embases (5) de la première partie (1) se disposent entre les embases (9) de la seconde partie (2), et en ce que les espaces creux (20, 21) sont constitués chacun entre les surfaces frontales (15 ou 13) d'une embase (5 ou 9) de l'une des deux parties (1 ou 2) et la surface (16 ou 14) voisine et parallèle de l'autre partie (2 ou 1), desquelles font saillie les embases (5 ou 9) (figures 1 et 2).

4. Noeud de liaison selon la revendication 3, caractérisé en ce que le corps en deux parties (1, 2) de l'élément de noeud est de forme sphérique, en ce que sa première partie (1) a la forme d'une demi-sphère (4) avec des embases (5) formées sur sa base (7) et formant des parties de cônes sphériques, et sa seconde partie (2) a la forme d'une section de sphère (8) avec également des parties d'embase (9) formant des parties de cônes sphériques, qui se disposent entre les embases (5) de la première partie (figures 1 et 2).

5. Noeud de liaison selon la revendication 2, caractérisé en ce que le corps de l'élément de liaison est constitué par l'assemblage d'au moins trois parties, la première (31) et la seconde (32) étant en contact dans un plan (35, 36) et la seconde (32) et la troisième (33) étant en contact par une surface conique (37, 38) ou par des parties de'surface d'enveloppe d'une pyramide, la pointe du cône ou de la pyramide étant situé au centre géométrique (6) du noeud, et les espaces creux (20, 21) étant constitués sur ces surfaces de contact (35/36 ou 37/38) (figures 3 et 4).

6. Noeud de liaison selon la revendication 5, caractérisé en ce que le corps en trois parties (31, 32, 33) de l'élément de noeud est de forme sphérique, en ce que sa première partie a la forme d'une demi-sphère (31), sa seconde partie (32) est de forme annulaire et comprend une surface en zone de sphère pour sa surface plane (36) qui est à la limite de la base (35) de la demi-sphère (31), et une surface conique (37) ou une surface d'enveloppe pyramidale à l'opposé de sa surface plane (36), et la troisième partie (33) a la forme d'une section de sphère avec une surface (38) limite de ladite surface (37) de la seconde partie (32) ainsi qu'une surface en calotte sphérique (figures 3 et 4).

7. Noeud de liaison selon la revendication 5 ou 6, caractérisé en ce que la première partie est constituée par l'assemblage d'une quatrième et d'une cinquième parties, la quatrième partie étant semblable à la seconde et la cinquième partie semblable à la troisième, les quatrième et cinquième parties étant disposées symétriquement par rapport à la seconde et à la troisième parties par rapport au plan, et d'autres espaces creux destinés à la réception d'extrémités de barres de treillis étant constitués au niveau des paires de surfaces limites entre la seconde et la quatrième parties ainsi qu'entre la quatrième et la cinquième parties.

8. Noeud de liaison selon l'une quelconque des revendications 1 à 7, caractérisé en ce que la largeur des embases (23) en forme de plaques des barres du treillis vont en diminuant sous une forme de préférence trapézoïdale en direction de leur extrémité libre (figures 5-7).

9. Nœud de liaison selon l'une quelconque des revendications 1 à 8, caractérisé en ce que les embases (23) des barres de treillis comprennent des creux ou des saillies en vue d'une liaison par concordance de formes avec l'élément de noeud et les surfaces des espaces creux (20, 21) des saillies ou des cavités correspondantes (figures 5 et 6).

10. Nœud de liaison selon la revendication 9, caractérisé en ce que les surfaces des creux et des saillies qui sont soumises à une traction exercée sur une barre du treillis sont disposées perpendiculairement à la direction longitudinale de la barre de treillis.

11. Noeud de liaison selon l'une quelconque des revendications 1 à 10, caractérisé en ce qu'une partie arrière et à angle droit des embases en forme de plaques (23) des barres du treillis s'enfonce dans le corps (25) des barres de forme tubulaire du treillis et est fermement reliée à celui-ci.
